# EUROPÄISCHE PATENTSCHRIFT

(11) **EP 2 458 120 B1**
(45) Veröffentlichungstag und Bekanntmachung des Hinweises auf die Patenterteilung: **17.10.2018**
(21) Anmeldenummer: 11187707.2
(22) Anmeldetag: 03.11.2011
(51) Int. Cl.: E05C 9/06, E05C 9/18

(54) **Verschluss eines Treibstangenbeschlages**
Closure of espagnolette
Fermeture d'espagnolette

(30) Priorität: 30.11.2010 DE 102010062216
(43) Veröffentlichungstag der Anmeldung: 30.05.2012
(73) Patentinhaber: Aug. Winkhaus GmbH & Co. KG, 48291 Telgte (DE)
(72) Erfinder: Oeltjebruns, Henning, 48161 Münster (DE); Bernsmann, Wolfgang, 48291 Telgte (DE); Niehues, Stefan, 48231 Warendorf (DE); Paschert, Clemens, 48324 Sendenhorst (DE); Kaup, Ludger, 48165 Münster (DE); Hochreiter, Herbert, 4048 Puchenau (AT); Matscheko, Paul, 4221 Steyregg (AT)

(56) Entgegenhaltungen:
- EP-A2- 2 458 121
- DE-A1-102004 060 717
- GB-A- 2 351 997

## Beschreibung

Die Erfindung betrifft einen Verschluss eines Treibstangenbeschlages eines gegen einen Rahmen schwenkbaren Flügels eines Fensters, einer Fenstertür, einer Tür oder dergleichen, mit einem Gehäuse, mit einem von einer längsverschieblichen Treibstange antreibbaren, um eine parallel zur Treibstange angeordnete Schwenkachse schwenkbaren Riegelelement, welches in von einer versenkten Offenstellung in eine hervorstehende Schließstellung schwenkbar gegenüber dem Gehäuse gelagert ist, und mit einem dem in der Schließstellung befindlichen Riegelelement gegenüberstehenden Gegenlager, wobei das Riegelelement zur Befestigung an dem Rahmen oder dem Flügel und das Gegenlager an dem jeweils gegenüber liegenden Bauteil vorgesehen ist.

Solche Verschlüsse haben den Vorteil, dass das Riegelelement das Gegenlager in Schließstellung derart vorspannt, dass der Flügel des Fensters oder der Fenstertür gegen den Rahmen gedrückt wird. Wegen der parallel zur Bewegungsrichtung der Treibstange angeordneten Schwenkachse kann das Riegelelement zudem langgestreckt gestaltet sein und einen besonders gleichmäßigen Anzug des Flügels gegen den Rahmen sicherstellen.

Ein solcher Verschluss ist beispielsweise aus der EP 1 286 012 B1 bekannt. Das Riegelelement dieses Verschlusses hat einen Haken, welcher in der Schließstellung einen Vorsprung des Gegenlagers hintergreift. In der Offenstellung steht der Haken des Riegelelementes hervor. Die Offenstellung des Verschlusses entspricht jedoch der Stellung, in der das Fenster oder die Fenstertür geöffnet werden kann. In dieser Stellung ist ein vorstehender Haken jedoch sehr störend. Das mit dem Verschluss ausgestattete Fenster lässt sich nur schwierig reinigen. Der in der Offenstellung vorstehende Haken erzeugt zudem eine Verletzungsgefahr.

Weiterhin ist aus der EP 1 503 015 A2 ein Verschluss für ein Fenster bekannt geworden, bei dem das Riegelelement in Offenstellung vollständig versenkt ist. Eine Schwenkachse des Riegelelementes verläuft jedoch quer zur Bewegungsrichtung der Treibstange, so dass ein gleichmäßiger Anzug des Flügels gegen den Rahmen in Schließstellung nicht gewährleistet ist.

Aus der GB 2 351 997 A ist ein an einer Grundplatte schwenkbar gelagerter Bolzen bekannt geworden. Der Bolzen ist mittels eines Federelementes in eine hervorstehende Stellung vorgespannt und lässt sich mittels einer Zugstange in eine in die Grundplatte zurückgezogene Stellung bewegen. Der Bolzen steht in der zurückgezogenen Stellung zumindest teilweise hinter Kanten der Grundplatte zurück. In der Offenstellung wird der Bolzen einzig von einer Lagerung und der Zugstange abgestützt. Die Position des Bolzens gegenüber der Grundplatte in der zurückgezogenen Stellung ist hierdurch nicht zuverlässig festlegbar.

Aus der DE 10 2004 060 717 A1 ist ein Verschluss bekannt geworden, bei dem ein Schließelement einen gebogenen Abschnitt hat, welcher in einer gebogenen Führung eines Gehäuses zwischen einer hervorstehenden Stellung und einer zurückgezogenen Stellung geführt ist. In der zurückgezogenen Stellung wird das Schließelement von einem Treibstangenabschnitt gehalten. Damit ist die Position der zurückgezogenen Stellung des Schließelementes gegenüber dem Gehäuse nicht zuverlässig festlegbar.
Der Erfindung liegt das Problem zugrunde, einen Verschluss der eingangs genannten Art so weiter zu bilden, dass er in Offenstellung einfach zu reinigen ist und in Schließstellung einen gleichmäßigen Anzug des Flügels gegen den Rahmen ermöglicht.
Dieses Problem wird erfindungsgemäß dadurch gelöst, dass das Riegelelement eine Stützfläche hat, mit der es in der Offenstellung bündig mit dem Gehäuse abschließt und dass die Oberflächen des Riegelelementes und des Gehäuses kontinuierlich ineinander übergehen und dass der Schieber einen Anschlag zur Abstützung des Riegelelementes in Offenstellung hat.
Durch diese Gestaltung werden in Offenstellung hervorstehende Haken oder Kanten des Riegelelementes zuverlässig vermieden. Damit wird eine Verletzungsgefahr bei geöffnetem Fenster an Bauteilen des Verschlusses zuverlässig vermieden. Weiterhin ist der Verschluss in Offenstellung besonders einfach zu reinigen und ermöglicht in Schließstellung einen gleichmäßigen Anzug des Flügels gegen den Rahmen. Die vorgesehene Länge des erfindungsgemäßen Verschlusses lässt sich durch den Einsatz von entsprechenden Abmessungen des Gehäuses und des Riegelelementes sicherstellen. Die vorgesehene Position des Riegelelementes in Offenstellung lässt sich besonders zuverlässig sicherstellen, weil der Schieber einen Anschlag zur Abstützung des Riegelelementes in Offenstellung hat.
Zur Reduzierung einer Falzluft zwischen Rahmen und Flügel trägt es gemäß einer anderen vorteilhaften Weiterbildung der Erfindung bei, wenn das Gehäuse topfförmig gestaltet ist und an seinem Rand einen umlaufenden Befestigungsflansch zur Auflage auf dem Flügel oder dem Rahmen hat.

Der Materialeinsatz für das Riegelelement und das Gehäuse lässt sich gemäß einer anderen vorteilhaften Weiterbildung der Erfindung besonders gering halten, wenn das Riegelelement jeweils einen gegenüber der Auflage des Gehäuses auf dem Flügel oder dem Rahmen unterschiedlich hohe Abschnitte hat und wenn die Schwenkachse auf dem hohen Abschnitt und das der Schwenkachse abgewandte Ende des Riegelelementes auf dem niedrigen Abschnitt angeordnet ist.

Der erfindungsgemäße Verschluss ermöglicht ein Anheben des Flügels, wenn der Übergang von dem niedrigen Abschnitt zu dem hohen Abschnitt eine Rampe hat. Durch diese Gestaltung kann der Flügel über den niedrigen Abschnitt gleiten und wird von der Rampe angehoben. Im einfachsten Fall ist die Rampe in der Mitte des Riegelelementes angeordnet.

Der erfindungsgemäße Verschluss weist eine besonders hohe Stabilität auf, wenn Befestigungsausnehmungen zur Durchführung von Befestigungsschrauben an dem hohen Abschnitt des Gehäuses angeordnet sind.

Der bauliche Aufwand zum Antrieb des Riegelelementes lässt sich gemäß einer anderen vorteilhaften Weiterbildung der Erfindung besonders gering halten, wenn das Gehäuse eine Führung für einen mit der Treibstange koppelbaren Schieber des Getriebes aufweist und wenn der Schieber eine Kulissenführung mit dem Riegelelement hat.

Bei geöffnetem Fenster störende Kanten lassen sich gemäß einer anderen vorteilhaften Weiterbildung der Erfindung einfach vermeiden, wenn die Oberfläche des Befestigungsflanschs kontinuierlich zu der an das Riegelelement angrenzenden Oberfläche übergeht und an seinem Rand von einem Radius und/oder einer Fase begrenzt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Verschluss,
- Fig. 2: vergrößert eine Schnittdarstellung durch einen Teilbereich des Fensters aus Figur 1 mit dem erfindungsgemäßen Verschluss in Schließstellung,
- Fig. 3: perspektivisch ein Gehäuse mit einem Riegelelement des Verschlusses in Offenstellung,
- Fig. 4: eine Schnittdarstellung durch den Verschluss aus Figur 3 entlang der Linie IV - IV.

Figur 1 zeigt ein Fenster mit einem gegen einen Rahmen 1 schwenkbaren Flügel 2 und mit einem Treibstangenbeschlag 3 zur Verriegelung des im Rahmen 1 liegenden Flügels 2. Der Treibstangenbeschlag 3 hat eine über eine Handhabe 4 am Flügel 2 in ihrer Längsrichtung verschiebbare Treibstange 5 und mehrere, über den Umfang des Flügels 2 verteilt angeordnete Verschlüsse 6, von denen stellvertretend einer dargestellt ist.

Figur 2 zeigt in einer Schnittdarstellung durch einen Teilbereich des Fensters den Verschluss 6 in einer Schließstellung, in der der Flügel 2 in dem Rahmen 1 verriegelt ist. Der Verschluss 6 hat ein von der Treibstange 5 antreibbares Riegelelement 7. Das Riegelelement 7 stützt sich mit einer Stützfläche 8 an einem an dem Rahmen 1 angeordneten Gegenlager 9 ab. Eine Schwenkachse 10 des Riegelelementes 7 verläuft senkrecht zur Zeichenebene. Die Treibstange 5 ist über ein Getriebe 11 mit dem Riegelelement 7 verbunden. Das Getriebe 11 weist einen in einem Gehäuse 12 geführten Schieber 13 auf. Der Schieber 13 ist über eine Kulissenführung 14 mit dem Riegelelement 7 gekoppelt. Das Gehäuse 12 hat einen auf dem Flügel 2 aufliegenden Befestigungsflansch 15.

Figur 3 zeigt das Riegelelement 7 und das Gehäuse 12 des Verschlusses 6 aus Figur 2 perspektivisch in einer Offenstellung, in der das Riegelelement 7 in dem Gehäuse 12 liegt. Hierbei ist zu erkennen, dass die Stützfläche 8 des Riegelelementes 7 bündig mit dem Gehäuse 12 abschließt und dass die Oberflächen 16, 17 des Riegelelementes 7 und des Gehäuses 12 kontinuierlich ineinander übergehen. Die Oberflächen 16, 17 des Gehäuses 12 und das Riegelelementes 7 haben einen hohen Abschnitt 18 und einen niedrigen Abschnitt 19. Der hohe Abschnitt 19 befindet sich im Bereich der Schwenkachse 10 und damit des Getriebes 11 zum Antrieb des Riegelelementes 7. Der niedrige Abschnitt 19 weist die Stützfläche 8 des Riegelelementes 7 auf. Weiterhin sind Befestigungsausnehmungen 20 zur Durchführung von nicht dargestellten Befestigungsschrauben zur Verbindung des Gehäuses 12 mit dem Flügel 2 in dem hohen Abschnitt 18 angeordnet. Der Übergang des niedrigen Abschnitts 19 zu dem hohen Abschnitt 18 hat eine Rampe 21. Wenn beim Schließen des Fensters der niedrige Abschnitt 19 am Rahmen 1 entlang gleitet, wird der Flügel 2 durch die Rampe 21 und den hohen Abschnitt 18 angehoben. Weiterhin zeigt Figur 3, dass das Gehäuse 12 von einem Radius 22 und einer Fase 23 begrenzt ist.

In der dargestellten Offenstellung des Verschlusses 6 lässt sich der Flügel 2 von dem Rahmen 1 entfernen. Das Riegelelement 7 und das Gehäuse 12 haben keine hervorstehenden Haken oder Kanten.

Figur 4 zeigt in einer Schnittdarstellung durch das Gehäuse 12 mit dem Riegelelement 7 aus Figur 3 entlang der Linie IV - IV, dass das Gehäuse 12 eine Führung 24 für den mit der Treibstange 5 koppelbaren Schieber 13 hat. Der Schieber 13 weist einen abstehenden Mitnehmer 25 auf, mit dem er in eine nicht dargestellte Ausnehmung der Treibstange 5 eindringt. Der von dem Gehäuse 12 geführte Schieber 13 hat einen Anschlag 26 zur Abstützung des Riegelelementes 7 in der Offenstellung.

## Patentansprüche

1. Verschluss (6) eines Treibstangenbeschlages (3) eines gegen einen Rahmen (1) schwenkbaren Flügels (2) eines Fensters, einer Fenstertür, einer Tür oder dergleichen, mit einem Gehäuse (12), mit einem von einer längsverschieblichen Treibstange (5) antreibbaren, um eine parallel zur Treibstange (5) angeordnete Schwenkachse (10) schwenkbaren Riegelelement (7), welches in von einer versenkten Offenstellung in eine hervorstehende Schließstellung schwenkbar gegenüber dem Gehäuse (12) gelagert ist, und mit einem dem in der Schließstellung befindlichen Riegelelement (7) gegenüberstehenden Gegenlager (9), wobei das Riegelelement (7) zur Befestigung an dem Rahmen (1) oder dem Flügel (2) und das Gegenlager (9) an dem jeweils gegenüberliegenden Bauteil vorgesehen ist, **dadurch gekennzeichnet, dass** das Riegelelement (7) eine Stützfläche (8) hat, mit der es in der Offenstellung bündig mit dem Gehäuse (12) abschließt und dass die Oberflächen (16, 17) des Riegelelementes (7) und des Gehäuses (12) kontinuierlich ineinander übergehen und dass der Schieber (13) einen Anschlag (26) zur Abstützung des Riegelelementes (7) in Offenstellung hat.

2. Verschluss nach Anspruch 1, **dadurch gekennzeichnet, dass** das Gehäuse (12) topfförmig gestaltet ist und an seinem Rand einen umlaufenden Befestigungsflansch (15) zur Auflage auf dem Flügel (2) oder dem Rahmen (1) hat.

3. Verschluss nach Anspruch 1 oder 2, **dadurch gekennzeichnet, dass** das Riegelelement (7) jeweils einen gegenüber der Auflage des Gehäuses (12) auf dem Flügel (2) oder dem Rahmen (1) unterschiedlich hohe Abschnitte (18, 19) hat und dass die Schwenkachse (10) auf dem hohen Abschnitt (18) und das der Schwenkachse (10) abgewandte Ende des Riegelelementes (7) auf dem niedrigen Abschnitt (19) angeordnet ist.

4. Verschluss nach Anspruch 3, **dadurch gekennzeichnet, dass** der Übergang von dem niedrigen Abschnitt (19) zu dem hohen Abschnitt (18) eine Rampe (21) hat.

5. Verschluss nach Anspruch 3 oder 4, **dadurch gekennzeichnet, dass** Befestigungsausnehmungen (20) zur Durchführung von Befestigungsschrauben an dem hohen Abschnitt (18) des Gehäuses (12) angeordnet sind.

6. Verschluss nach einem der vorhergehenden Ansprüche, **dadurch gekennzeichnet, dass** das Gehäuse (12) eine Führung (24) für einen mit der Treibstange (5) koppelbaren Schieber (13) des Getriebes (11) aufweist und dass der Schieber (13) eine Kulissenführung (14) mit dem Riegelelement (7) hat.

7. Verschluss nach einem der Ansprüche 2 bis 6, **dadurch gekennzeichnet, dass** die Oberfläche des Befestigungsflanschs (15) kontinuierlich zu der an das Riegelelement (7) angrenzenden Oberfläche übergeht und an seinem Rand von einem Radius (22) und/oder einer Fase (23) begrenzt ist.

## Claims

1. A lock (6) of a drive rod fitting (3) of a casement (2) of a window, a French window, a door or the like pivotable against a frame (1), with a housing (12), having a locking element (7) which is drivable by a longitudinally displaceable drive rod (5) and pivotable about a pivot axis (10) arranged parallel to the drive rod (5), which is pivotably mounted from a recessed open position into a protruding closed position relative to the housing (12), and having a counter bearing (9) opposite the locking element (7) located in the closed position, wherein the locking element (7) is provided for fastening to the frame (1) or to the casement (2) and the counter bearing (9) for fastening to the respectively opposite component, **characterized in that** the locking element (7) has a support surface (8), with which it terminates in the open position flush with the housing (12) and that the surfaces (16, 17) of the locking element (7) and of the housing (12) continuously transition into one another and that the slide (13) has a stop (26) for support of the locking element (7) in the open position.

2. A lock according to Claim 1, **characterized in that** the housing (12) is designed pot-shaped and on its edge has a circumferential fastening flange (15) for resting on the casement (2) or the frame (1).

3. A lock according to Claim 1 or 2, **characterized in that** the locking element (7) in each case has a section (18, 19) of different height relative to the support of the housing (12) on the casement (2) or the frame (1) and that the pivot axis (10) is arranged on the high section (18) and the end of the locking element (7) facing away from the pivot axis (10) is arranged on the low section (19).

4. A lock according to Claim 3, **characterized in that** the transition from the low section (19) to the high section (18) has a ramp (21).

5. A lock according to Claim 3 or 4, **characterized in that** the fastening recesses (20) for using fastening screws are arranged on the high section (18) of the housing (12).

6. A lock according to any one of the preceding claims, **characterized in that** the housing (12) has a guide (24) for a slide (13) of the gear mechanism (11) which can be coupled with the drive rod (5) and that the slide (13) has a slide guide (14) with the locking element (7).

7. A lock according to any one of Claims 2 to 6, **characterized in that** the surface of the fastening flange (15) transitions continuously to the surface adjacent to the locking element (7) and on its edge is limited by a radius (22) and/or by a chamfer (23).

## Revendications

1. Fermeture (6) d'une crémone (3) d'un battant (2), pivotant par rapport à un châssis (1), d'une fenêtre, d'une porte-fenêtre, d'une porte ou autre, avec un boîtier (12), avec un élément de verrouillage (7) pivotant autour d'un axe de pivotement (10) disposé parallèle à la tringle de commande (5), pouvant être entraîné avec une tringle de commande (5) mobile longitudinalement, qui est logé de manière pivotante par rapport au boîtier (12) d'une position ouverte abaissée vers une position de fermeture dépassante, et avec un contre-palier (9) disposé en face de l'élément de verrouillage (7) se trouvant dans la position de fermeture, l'élément de verrouillage (7) étant destiné à être fixé au châssis (1) ou au battant (2) et le contre-palier (9) étant destiné à être fixé au composant opposé, **caractérisé en ce que** l'élément de verrouillage (7) comprend une surface d'appui (8) avec laquelle il s'aligne avec le boîtier (12) dans la position ouverte et **en ce que** les surfaces (16, 17) de l'élément de verrouillage (7) et du boîtier (12) présentent des transitions continues et **en ce que** le coulisseau (13) comprend une butée (26) pour un appui de l'élément de verrouillage (7) en position ouverte.

2. Fermeture selon la revendication 1, **caractérisé en ce que** le boîtier (12) présente une forme de cloche et comprend, au niveau de son bord, une bride de fixation circulaire (15) pour l'appui sur le battant (2) ou le châssis (1).

3. Fermeture selon la revendication 1 ou 2, **caractérisé en ce que** l'élément de verrouillage (7) comprend des portions (18, 19) de hauteurs différentes par rapport à l'appui du boîtier (12) sur le battant (2) ou le châssis (1) et **en ce que** l'axe de pivotement (10) est disposé sur la portion haute (18) et l'extrémité, opposée à l'axe de pivotement (10), de l'élément de verrouillage (7) est disposé sur la portion basse (19).

4. Fermeture selon la revendication 3, **caractérisé en ce que** la transition de la portion basse (19) à la portion haute (18) comprend une rampe (21).

5. Fermeture selon la revendication 3 ou 4, **caractérisé en ce que** des évidements de fixation (20) sont disposées sur la portion haute (18) du boîtier (12) pour le passage de vis de fixation.

6. Fermeture selon l'une des revendications précédentes, **caractérisé en ce que** le boîtier (12) comprend un guidage (24) pour un coulisseau (13) de la transmission (11), pouvant être couplé avec la tringle de commande (5) et **en ce que** le coulisseau (13) comprend un guidage à coulisse (14) avec l'élément de verrouillage (7).

7. Fermeture selon l'une des revendications 2 à 6, **caractérisé en ce que** la surface de la bride de fixation (15) effectue une transition continue vers la surface adjacente à l'élément de verrouillage (7) et est limité au niveau de son bord, par un rayon (22) et/ou un chanfrein (23).
